# DEMANDE DE BREVET EUROPEEN

(11) **EP 0 379 474 A1**
(43) Date de publication de la demande: **25.07.1990**
(21) Numéro de dépôt: 90870010.7
(22) Date de dépôt: 17.01.1990
(51) Int. Cl.: F41G 3/26

(54) **Appareillage à l'usage des systèmes de simulation et d'entrainement au tir**

(30) Priorité: 17.01.1989 BE 8900042
(71) Demandeur: S.A. LEENTJENS-BOES, B-4400 Herstal (BE)
(72) Inventeur: Marganne, Henri, B-4400 Herstal (BE)
(74) Mandataire: Vanderperre, Robert

(57) **Abrégé**

L'appareillage comporte au moins deux systèmes optiques simples ou composés à axes parallèles.
Deux ou plusieurs faisceaux parallèles codés selon des divergences différentes sont émis.

## Description

La présente invention concerne les systèmes de simulation et d'entraînement au tir et est relative aux appareillages à système optique.

Les appareillages actuellement en service utilisent des systèmes optiques à un seul axe et on peut citer les types suivants d'appareillages :
- système optique unique ou composé et émission succèssive de deux codes;
- système optique unique ou composé et émission d'un code unique avec discrimination à la réception selon la puissance énergétique;
- système optique unique ou composé et émission simultanée de deux codes.

Le but de l'invention est de réaliser un appareillage avec possibilité d'émission simultanée ou non de deux codes selon des divergences différentes.

Un appareillage suivant l'invention est caractérisé en ce qu'il comporte au moins deux systèmes optiques simples ou composés à axes parallèles.

Pour mieux comprendre l'invention celle-ci est décrite sur la base du dessin annexé montrant en :
Figures 1 à 3 un schéma de principe de trois appareillages connus différents;
Figure 4 un schéma de principe d'un appareillage suivant l'invention;
Figures 5 et 6 l'émission de deux codes selon des divergences différentes.

On voit en figure 1 le schéma de principe d'un système optique unique ou composé avec émission succèssives des deux codes C1, C2 avec émission E et réception R.

En figure 2 est représenté le schéma de principe d'un système optique unique ou composé avec émission E d'un code unique avec discrimination à la réception R selon la puissance énergétique W1, W2 avec W1 < W2.

En figure 3 est représenté le schéma de principe d'un système optique unique ou composé avec émission E simultanée de deux codes C1, C2 à la réception R.

L'appareillage suivant l'invention est représenté dans un schéma de principe en figures 4 à 6. On voit au dessin les deux systèmes optiques simples ou composés (E code C1, E′ code C2) à axes parallèles. Cet appareillage permet la possibilité d'émission simultanée ou non de deux codes selon des divergences différentes (figure 5 et figure 6). Il permet aussi la possibilité de modulation spatiale de la puissance énergétique relative des deux émissions, c'est-à-dire WC1 > WC2 ou WC1 < WC2.

## Revendications

1. Appareillage pour la simulation et l'entraînement au tir, caractérisé en ce qu'il comporte au moins deux systèmes optiques simples ou composés à axes parallèles.

2. Appareillage suivant revendication 1, caractérisé par l'émission simultanée ou non de deux ou plusieurs faisceaux parallèles codés selon des divergences différentes.

3. Appareillage suivant revendication 1, caractérisé par la modulation spatiale de la puissance énergétique relative des deux émissions.
